# EUROPÄISCHE PATENTSCHRIFT

(11) **EP 0 662 574 B1**
(45) Veröffentlichungstag und Bekanntmachung des Hinweises auf die Patenterteilung: **23.07.1997**
(21) Anmeldenummer: 94114975.9
(22) Anmeldetag: 22.09.1994
(51) Int. Cl.: F16H 61/40, B66C 13/26, H02P 7/74

(54) **Steuerbarer hydrostatischer Antrieb, vorzugsweise Kranantrieb**
Controllable hydrostatic transmission, preferably crane drive
Transmission hydrostatique à commande, notamment entraînement de grue

(30) Priorität: 07.01.1994 DE 4400336
(43) Veröffentlichungstag der Anmeldung: 12.07.1995
(73) Patentinhaber: Liebherr-Werk Biberach GmbH, 88400 Biberach (DE)
(72) Erfinder: Zerza, Horst Dipl.-Ing., D-88444 Ummendorf (DE)
(74) Vertreter: Gossel, Hans K., Dipl.-Ing.

(56) Entgegenhaltungen:
- EP-A- 0 170 641
- EP-A- 0 347 408
- DE-A- 4 138 596
- DE-A- 4 238 064
- GB-A- 2 110 487
- PATENT ABSTRACTS OF JAPAN, unexamined applications, Sektion M, Band 13, Nr. 118, 23. MUrz 1989 THE PATENT OFFICE JAPANESE GOVERNMENT Seite 83 M 806; & JP-A-63 293 309 (HIROSHI)
- PATENT ABSTRACTS OF JAPAN, unexamined applications, Sektion M, Band 17, Nr. 430, 10. August 1993 THE PATENT OFFICE JAPANESE GOVERNMENT Seite 110 M 1460; & JP-A-05 092 873 (TOSHIBA)

## Beschreibung

Die Erfindung betrifft einen steuerbaren hydrostatischen Antrieb, bestehend aus einer durch einen Asynchronmotor mit Kurzschlußläufer, der von einem steuerbaren Frequenzumrichter gesteuert ist, angetriebenen Hydropumpe, die in einem geschlossen Kreislauf einen Hydromotor oder einen Hydrozylinder speist.

Hydrostatische Antriebe werden üblicherweise dadurch in ihrer Drehzahl gesteuert, daß entweder die Hydropumpe oder der Hydromotor, wenn der Antrieb keinen Hydrozylinder enthält, eine Verstellpumpe und/oder ein Verstellmotor ist. Bei derartigen Verstellpumpen und Verstellmotoren handelt es sich üblicherweise um Schrägscheiben-Axialkolbenpumpen und -motoren, wobei die Verstellung durch Einstellung des Schrägungswinkels erfolgt.

Die Einstellung der Drehzahl hydrostatischer Antriebe durch Verstellpumpen und/oder Verstellmotoren ist wegen deren Kosten relativ aufwendig. Weiterhin sind besondere hydraulische Kreisläufe notwendig, um zuviel geförderte Hydraulikflüssigkeit abführen zu können. Erfolgt die Steuerung durch einen verstellbaren Schrägscheiben-Axialkolbenmotor, verschlechtert sich weiterhin mit zunehmender Drehzahl das Drehmoment.

Aus JP-A-5-092873 ist ein steuerbarer hydrostatischer Antrieb der eingangs angegebenen Art für einen Aufzug bekannt.

Turmdrehkrane und insbesondere unten drehende Turmdrehkrane besitzen zahlreichhe Antriebe für einzelne Komponenten, die sowohl für den Betrieb als auch für die Montage genutz werden. Um die einzelnen Antriebe entsprechen den jeweiligen Anforderung steuern zu können, ist es bekannt, die zugehörigen Asynchronmotore durch Frequenzumrichter zu steuern. Diese Art der Steuerung ist jedoch verhältnismäßig Aufwendig, weil für jeden einzelnen Asynchronmotor zu dessen Regelung ein Frequenzumrichter vorgesehen wird.

Aufgabe der Erfindung ist es daher, einen steuerbaren hydrostatischen Antrieb nach dem Oberbegriff des Patentanspruchs 1 für einen Turmdrehkran mit Katzfahrantrieb, Hubwinde, Drehwerk, Schienenfahrwerk und/oder Hilfswinde einfacherer Art zu schaffen.

Erfindungsgemäß wird diese Aufgabe durch die kennzeichnenden Merkmale des Patentanspruchs 1 gelöst.

Der erfindungsgemäße Kranantrieb geht von der Erkenntnis aus, daß sowohl bei der Montage als auch im Kranbetrieb grundsätzlich jeweils nur ein Antrieb in Betrieb gesetzt werden mußSteuerung dieses Antriebes wird erfindungsgemäß daher nur ein einziger steuerbarer Frequenzumrichter vorgesehen, der jeweils durch eine Umschalteinrichtung auf den Asynchronmotor des Antriebs umgeschaltet wird, der gerade in Betrieb genommen und bedarfsweise gesteuert werden soll.

Mit besonderem Vorteil läßt sich bei dem erfindungsgemäßen Kranantrieb der steuerbare Frequenzumrichter auf die Hydropumpe des oder der hydrostatischen Antriebe umschalten, weil hier teuere, verstellbare, hydraulische Pumpen und/oder Motoren vermieden werden können. Als hydraulische Verstellpumpen und/oder Verstellmotoren können beispielsweise einfache Zahnradpumpen und/oder Motoren verwendet werden.

Der erfindungsgemäße Kranantrieb läßt sich vorteilhaft beispielsweise bei Kranen einsetzen, deren Zylinder sowohl der Bewegung von Ausleger und/oder Turm dienen, als auch zur Ballastierung oder anderen Zwecken eingesetzt werden können.

Zweckmäßigerweise ist der Frequenzumrichter zwischen Frequenzen von 5 - 100 Hz steuerbar.

Ein Ausführungsbeispiel der Erfindung wird nachstehend anhand der Zeichnung näher erläutert, in deren einziger Figur ein Kranantrieb mit Frequenzumrichter-Steuerung schematisch dargestellt ist.

Der in der Zeichnung dargestellte Kranantrieb besitzt einen Antrieb 1 zum Antrieb der Laufkatze, einen Antrieb 2 zum Antrieb einer Hilfswinde, beispielsweise für Montagezwecke oder zum Verschwenken des Auslegers, einen Antrieb 3 für das Fahrwerk und einen Antrieb 4 für hydrostatische Antriebe. In dem dargestellten Ausführungsbeispiel bestehen die Motoren der Antriebe 1 bis 3 aus Asynchronmotoren, die die jeweiligen unmittelbaren Antriebe bilden. Weiterhin ist ein Asynchronmotor für den Antrieb 4 vorgesehen, der die Hydraulikpumpe des oder der hydrostatischen Antriebe antreibt. Sämtliche Asynchronmotoren der Antriebe 1 bis 4 sind durch einen Frequenzumrichter 5 steuerbar. Der Ausgang dieses Frequenzumrichters ist durch eine Umschalteinrichtung 6 mit einem Umschalter 7 mit den Schaltstellungen 1', 2', 3' und 4' auf die jeweiligen Asynchronmotoren der Antriebe 1 bis 4 umschaltbar. Durch entsprechende Umschaltung lassen sich also die Drehzahlen bzw. Geschwindigkeiten des Katzfahrantriebes, der Hilfswinde und des Fahrwerks steuern. Weiterhin läßt sich auch über den Asynchronmotor des Antriebs 4 die Drehzahl der Hydropumpe steuern, so daß über die Hydropumpe auch die Drehzahl des zugehörigen Motors nach dem in der Zeichnung dargestellten Drehzahl-Volumen-Diagramm steuerbar ist.

Die Hydropumpe des hydrostatischen Antriebs läßt sich durch entsprechende Ventilsteuerungen auf unterschiedliche hydraulische Komponenten umstellen, also auf verschiedene Hydromotoren und/oder Hydrozylinder. Die Drehzahl der Hydromotoren bzw. die Ausund Einfahrgeschwindigkeit des Kolbens der Hydrozylinder läßt sich somit durch den erfindungsgemäßen Antrieb in einfacher Weise steuern.

Durch den beschriebenen Kranantrieb läßt sich eine beliebige Anzahl von Antriebskomponenten des Krans steuern.

## Patentansprüche

1. Steuerbarer hydrostatischer Antrieb, bestehend aus einer durch einen Asynchronmotor mit Kurzschlußläufer, der von einem steuerbaren Frequenzumrichter (5) gesteuert ist, angetriebenen Hydropumpe, die in einem geschlossenen Kreislauf einen Hydromotor oder einen Hydrozylinder speist,
dadurch gekennzeichnet,
daß bei einem Antrieb für einen Turmdrehkran mit Katzfahrantrieb, Hubwinde, Drehwerk, Schienenfahrwerk und/oder Hilfswinde, die sämtlich jeweils direkt oder über einen hydrostatischen Antrieb von einem Asynchronmotor angetrieben sind, und mit mindestens einem hydrostatischen Antrieb, dessen Pumpe von einem Asynchronmotor angetrieben ist,
nur ein steuerbarer Frequenzumrichter (5) vorgesehen ist, der zur Steuerung jeweils nur eines Asynchronmotors durch eine Umschalteinrichtung (6) auf diese umschaltbar ist.

2. Antrieb nach Anspruch 1, dadurch gekennzeichnet, daß der Frequenzumrichter zwischen Frequenzen von 5 bis 100 Hz steuerbar ist.

## Claims

1. Controllable hydrostatic drive system, consisting of a hydraulic pump driven by a squirrel cage induction motor controlled by a controllable frequency changer (5), said hydraulic pump feeding a hydraulic motor or a hydraulic cylinder in a closed circuit,
characterized in
that in a drive for a tower slewing crane having a trolley travelling mechanism, hoist gearing, slewing gear, rail moving gear and/or auxiliary winches which are all driven directly by or via a hydrostatic drive of an induction motor, and comprising at least one hydrostatic drive, the pump thereof is driven by an induction motor,
that only one controllable frequency changer (5) is provided which, for the control of just one induction motor, respectively, is switchable over to each induction motor by means of a switch (6).

2. Drive system according to claim 1, characterized in that the frequency changer is controllable between frequencies of 5 through 100 Hz.

## Revendications

1. Dispositif d'entraînement hydrostatique à commande constitué d'une pompe hydraulique entraînée par un moteur asynchrone à rotor en court-circuit qui est commandé par un changeur de fréquence (5) à commande, qui alimente en circuit fermé un moteur hydraulique ou un vérin hydraulique, caractérisé en ce que pour un dispositif d'entraînement d'une grue pivotante sur pylône avec un dispositif d'entraînement du chariot, treuil de levage, dispositif de rotation, train de roulement sur rails et/ou treuil auxiliaire qui sont tous entraînée respectivement directement ou par un dispositif d'entraînement hydrostatique par un moteur asynchrone, et avec au moins un dispositif d'entraînement hydrostatique dont la pompe est entraînée par un moteur asynchrone, il est prévu un seul changeur de fréquence (5) à commande qui peut être commuté pour la commande d'un seul moteur asynchrone respectivement par un dispositif de commutation (6) à celui-ci.

2. Dispositif d'entraînement selon la revendication 1, caractérisé en ce que le changeur de fréquence peut être commandé entre des fréquences de 5 à 100 Hz.
